# EUROPÄISCHE PATENTSCHRIFT

(11) **EP 0 950 841 B1**
(45) Veröffentlichungstag und Bekanntmachung des Hinweises auf die Patenterteilung: **30.07.2003**
(21) Anmeldenummer: 99105517.9
(22) Anmeldetag: 18.03.1999
(51) Int. Cl.: F16J 15/08, F01N 7/18

(54) **Lösbare Rohrverbindung**
Releasable pipe connection
Raccord de tuyaux détachable

(30) Priorität: 16.04.1998 DE 19816862
(43) Veröffentlichungstag der Anmeldung: 20.10.1999
(73) Patentinhaber: Federal-Mogul Sealing Systems GmbH, 57562 Herdorf (DE)
(72) Erfinder: Schmitt, Klaus, Dipl.-Ing., 57520 Grünebach (DE); Cierocki, Klaus, Dipl.-Ing., 57562 Herdorf (DE)

(56) Entgegenhaltungen:
- EP-A- 0 303 068
- DE-A- 1 959 666
- FR-A- 868 188
- FR-A- 1 409 193
- FR-A- 2 327 459

## Beschreibung

Die Erfindung betrifft eine lösbare Rohrverbindung für die Abdichtung von Abgasrohren von Brennkraftmaschinen, mit einem Flansch mit einer Kammer zur Aufnahme einer mit Sicken versehenen ringförmigen Scheibe.

Abgasrohre von Brennkraftmaschinen bestehen üblicherweise aus mehreren Einzelrohren, die direkt am Fahrzeug fest miteinander verbunden sind und gegen Austreten von Medien abgedichtet werden. Es werden muffenartig ineinander einsteckbare Rohre verwendet, die über Rohrschellen befestigt werden. Überdies ist es bekannt, an den Rohrenden Flanschflächen anzuordnen, zwischen denen Dichtungen angeordnet sind und die mittels Befestigungsmittel z. B. Schrauben verbunden werden.

Aus der DE OS 1959 666 ist eine lösbare Rohrverbindung mit Flanschflächen zu entnehmen, bei der zwischen den Flanschflächen eine ringförmige Schraubenfeder axial verspannt ist. Die Schraubenfeder dichtet unmittelbar auf den Rohroberflächen ab. Zur Verbesserung der Abdichtung kann ein elastischer Dichtring aus elastomerem Material der Schraubenfeder vorgeschaltet sein.
Abgasanlagen bei modernen Motoren müssen für immer höhere Temperaturen und längere Betriebszeiten ausgelegt werden. Dichtkörper aus nicht metallischen Werkstoffen werden den Belastungen nicht mehr gerecht. Die Abdichtung unmittelbar auf den Abgasrohren birgt oft auch Probleme, da die Rohre nicht die notwendige Oberflächentopograhie aufweisen. Durch eine unzureichende Abdichtung gelangt Sauerstoff in den Abgasstrom. Diese Sauerstoffanreicherung wird von der Motorelektronik erfaßt und veranlaßt sofort eine Kraftstoffanreicherung im Kraftstoff-Luft-Gemisch. Hierdurch strömen mehr luftverunreinigende Stoffe in die Atmosphäre.

Aus der DE 195 03 285 A 1 ist eine Flanschdichtung aus Metall für hohe Drücke und Temperaturen zu entnehmen. Eine, aus koaxial gewelltem Blech bestehende Scheibe weist an den beiden Endbereichen umgebördelte Dichtscheiben aus Weichmetall auf. Beim Zusammenschrauben der Flansche wird das Weichmetall plastisch verformt und dichtet in der Kammer ab. Der Nachteil dieses Systms besteht darin, daß nach jedem Lösen der Verbindung eine neue Scheibe verwendet werden muß.

Der Erfindung liegt die Aufgabe zugrunde, eine Rohrverbindung für die Abdichtung von Abgasrohren zu schaffen, die bei hohen Temperaturen einsetzbar ist und die auch nach mehrmaligem Lösen der Verbindungsteile noch so einsetzbar ist, daß eine Mikroabdichtung gewährleistet ist.

Diese Aufgabe wird erfindungsgemäß durch die kennzeichnenden Merkmale des Patentanspruch 1 gelöst. Vorteilhafte Ausgestaltungen der Erfindung sind in den Unteransprüchen dokumentiert.
Die Erfindung ist anhand von Ausführungsbeispielen in der Zeichnung dargestellt und wird im folgenden näher erläutert.

Es zeigen:
- Figur 1: eine erfindungsgemäße Rohrverbindung im Schnitt
- Figur 2: eine alternative Ausgestaltung gemäß Figur 1
- Figur 3: eine zweite Alternative gemäß Figur 1
- Figur 4: eine dritte Ausgestaltung der Erfindung
- Figur 5: eine vierte Ausgestaltung der Erfindung

Die Figur 1 zeigt eine erfindungsgemäße Rohrverbindung 1. Auf die zu verbindenden Rohrenden 2,2' ist jeweils ein Flansch 3 und ein korrespondierender Gegenflansch aufgeschweißt. Der Flansch 3 weist eine ringförmige Kammer 5 auf, in der eine mit Sicken 6 versehene Scheibe 7 angeordnet ist. Die Scheibe 7 liegt an den Flanken 8,9 und am Boden 10 der Kammer 5 an. Die Sicken 6 sind sowohl im Bereich des Bodens 10 als auch im Bereich der Flanken 8,9 vorgesehen.

Der Gegenflansch 4 weist einen axial gerichteten Vorsprung 11 auf, der so dimensioniert ist, daß er in die Kammer 5 einsteckbar ist und dabei die Sicken axial und radial mit definierter Dichtpressung zur Anlage sowohl am Steckkörper 11 als auch am Boden 10 sowie an den Flanken 8,9 bringt. Mit Hilfe geeigneter Befestigungsmittel z.B. einer Schraubverbindung können die Flanken zusammengefügt werden und es entsteht eine Abdichtung über die Sicken 6 sowohl in radialer als auch in axialer Richtung.
Diese Hintereinanderschaltung von Sicken 6 erzeugt mehrere Abdichtzonen, die eine Mikroabdichtung gewährleistet und zwar unabhängig von der Oberflächenbeschaffenheit der Rohre 2,2'.
Wie in der Figur 2 dargestellt, können die Abdichtzonen beliebig erweitert werden, indem die Endbereiche 12,13 der Scheibe 7' soweit verlängert sind, daß sie aus der Kammer 5 herausragen und um einen Winkel Alpha gleich 90° umgebogen werden. Diese können dann ebenfalls noch Sicken aufweisen. In der Figur 3 ist eine vereinfachte Ausgestaltung der Kammer 5' dargestellt. Die Kammer 5' weist lediglich einen Boden 10' und eine Flanke 8' auf Aus der Figur 4 ist eine alternative Ausgestaltung der Erfindung dargestellt, bei der ein Ring 14 in die Kammer 5 eingepreßt wird. In diesem Fall kann der Gegenflansch 4' symmetrisch zum Flansch 3 ausgebildet sein. In der Figur 5 ist eine Scheibe 7' gemäß Figur 2 verwendet worden, die mit den aus Figur 4 offenbarten Flanschen 3,4 zusammenwirkt.

Da die Scheibe 7,7' aus Federstahl gebildet ist, kann die Rohrverbindung bei Montagearbeiten am Kraftfahrzeug leicht gelöst und wieder zusammengefügt werden.

## Patentansprüche

1. Lösbare Rohrverbindung für die Abdichtung von Abgasrohren bei Brennkraftmaschinen, mit einem Flansch mit einer Kammer zur Aufnahme einer mit Sicken versehenen, ringförmigen Scheibe, **dadurch gekennzeichnet, daß** die Sicken (6) der Scheibe (7,7') an mindestens einer Flanke (8,9) und am Boden (10) der Kammer (5,5') abdichtend anliegen und ein in die Kammer (5,5') einführbarer Steckkörper die Sicken (6) mit definierter Dichtpressung zur Anlage bringt.

2. Rohrverbindung nach Anspruch 1, **dadurch gekennzeichnet, daß** der Steckkörper ein Ring (14) ist.

3. Rohrverbindung nach Anspruch 1 und 2, **dadurch gekennzeichnet, daß** der Steckkörper ein, aus einem Gegenflansch (4,4') einstückig herausgeformter, axial gerichteter Vorsprung (11) ist.

4. Rohrverbindung nach den Ansprüchen 1 bis 3, **dadurch gekennzeichnet, daß** die Scheibe (7') einen aus der Kammer (5,5') ragenden Endbereich (12,13) aufweist, der um einen Winkel Alpha gleich 90 Grad umgebogen ist und der ebenfalls eine Sicke (6) aufweist, die zur Radialabdichtung an einer Fläche des Flansches (3) anliegt.

5. Rohrverbindung nach den Ansprüchen 1 bis 4, **dadurch gekennzeichnet, daß** die Dicke der Scheibe (7,7') im Bereich von 0,1 bis 0,3 mm liegt.

6. Rohrverbindung nach den Ansprüchen 1 bis 5, **dadurch gekennzeichnet, daß** die Scheibe (7, 7') aus Federstahl besteht.

7. Rohrverbindung nach Ansprüchen 1 bis 6, **dadurch gekennzeichnet, daß** der Flansch (3) und der Gegenflansch (4,4') als separate Bauteile ausgebildet sind und mit den Abgasrohren (2,2') stoffschlüssig verbindbar sind.

## Claims

1. Releasable pipe connection for sealing exhaust pipes in i nternal-combustion engines, with a flange with a chamber to receive a ring-shaped disc provided with crimps, **characterised in that** the crimps (6) of the disc (7, 7') abut against at least one flank (8, 9) and against the base (10) of the chamber (5, 5') to form a seal, and a plug-type body, which may be inserted into the chamber (5, 5'), brings the crimps (6) into abutment with defined sealing pressure.

2. Pipe connection according to Claim 1, **characterised in that** the plug-type body is a ring (14).

3. Pipe connection according to Claim 1 and 2, **characterised in that** the plug-type body is an axially directed projection (11) moulded in one piece out of a counter-flange (4, 4').

4. Pipe connection according to Claims 1 to 3, **characterised in that** the disc (7') has an end region (12, 13), which projects out of the chamber (5, 5'), is bent 90 degrees around an angle alpha and likewise has a crimp (6), which abuts against a face of the flange (3) for radial sealing.

5. Pipe connection according to Claims 1 to 4, **characterised in that** the thickness of the disc (7, 7') lies in the range of 0.1 to 0.3 mm.

6. Pipe connection according to Claims 1 to 5, **characterised in that** the disc (7, 7') is made of spring steel.

7. Pipe connection according to Claims 1 to 6, **characterised in that** the flange (3) and the counter-flange (4, 4') are constructed as separate components and may be connected by material to the exhaust pipes (2, 2').

## Revendications

1. Raccord de tuyaux démontable pour l'étanchéité de tuyaux d'échappement dans des machines à combustion interne, ledit raccord étant pourvu d'une bride ayant une chambre destinée à la réception d'une rondelle annulaire pourvue de moulures, **caractérisé en ce que** les moulures (6) de la rondelle (7, 7') reposent de manière étanche contre au moins un flanc (8, 9) et sur le fond (10) de la chambre (5, 5') et **en ce qu'**un corps d'insert insérable dans la chambre (5, 5') amène les moulures (6) en appui avec une compression d'étanchéité définie.

2. Raccord de tuyaux selon la revendication 1, **caractérisé en ce que** le corps d'insert est une bague (14).

3. Raccord de tuyaux selon la revendication 1 ou 2, **caractérisé en ce que** le corps d'insert est une projection (11) orientée axialement et réalisée de manière monobloc par une contre-bride (4, 4').

4. Raccord de tuyaux selon l'une quelconque des revendications 1 à 3, **caractérisé en ce que** la rondelle (7') comprend une zone d'extrémité (12, 13) qui fait saillie hors de la chambre (5, 5'), ladite zone étant repliée avec un angle alpha égal à 90° et comprend également une moulure (6) qui repose contre une surface de la bride (3) pour réaliser une étanchéité radiale.

5. Raccord de tuyaux selon l'une quelconque des revendications 1 à 4, **caractérisé en ce que** l'épaisseur de la rondelle (7, 7') est situé dans le domaine allant de 0,1 à 0,3 millimètre.

6. Raccord de tuyaux selon l'une quelconque des revendications 1 à 5, **caractérisé en ce que** la rondelle (7, 7') est réalisée en acier à ressort.

7. Raccord de tuyaux selon l'une quelconque des revendications 1 à 6, **caractérisé en ce que** la bride (3) et la contre-bride (4, 4') sont réalisées sous la forme de pièces séparées et peuvent être reliées au tuyau d'échappement (2, 2') par liaison de matière.
